# EUROPÄISCHE PATENTSCHRIFT

(11) **EP 1 224 639 B1**
(45) Veröffentlichungstag und Bekanntmachung des Hinweises auf die Patenterteilung: **19.11.2003**
(21) Anmeldenummer: 00964130.9
(22) Anmeldetag: 06.09.2000
(51) Int. Cl.: G08B 13/24

(54) **VON EINER PULVERLACKSCHICHT UMMANTELTE SICHERUNGSELEMENTE FÜR DIE WARENSICHERUNG SOWIE GUSS- ODER SPRITZTEILE, DIE ZUR DIEBSTAHLSICHERUNG SOLCHE TEILE ENTHALTEN**
SECURITY ELEMENTS, ENCASED IN A POWDER LACQUER LAYER, USED TO SECURE GOODS AND CASTINGS OR INJECTION-MOULDED PARTS CONTAINING ELEMENTS OF THIS TYPE, FOR PROTECTION AGAINST THEFT
ELEMENTS DE SECURITE ENTOURES D'UNE COUCHE DE PEINTURE PULVERULENTE, S'UTILISANT DANS LA PROTECTION DE MARCHANDISES, ET PIECES MOULEES EN FONTE OU PIECES MOULEES PAR INJECTION, CONTENANT DE TELS ELEMENTS POUR ASSURER UNE PROTECTION ANTIVOL

(30) Priorität: 13.10.1999 DE 19949298
(43) Veröffentlichungstag der Anmeldung: 24.07.2002
(73) Patentinhaber: Checkpoint Systems International GmbH, 69434 Hirschhorn/Neckar (DE)
(72) Erfinder: RAPP, Michael, 64397 Modautal (DE)
(74) Vertreter: Menges, Rolf, Dipl.-Ing.
(86) Internationale Anmeldenummer: EP0008697
(87) Internationale Veröffentlichungsnummer: WO01027890

(56) Entgegenhaltungen:
- EP-A- 0 295 028
- WO-A-98/10386
- DE-A- 19 753 500

## Beschreibung

Die Erfindung betrifft zumindest teilweise von einer Schutzschicht ummantelte Sicherungselemente für die Warensicherung sowie Guß- oder Spritzteile, die zur Diebstahlsicherung solche Teile enthalten, nach dem Oberbegriff des unabhängigen Anspruchs 1.

Die einzelnen Sicherungselemente enthalten ein magnetisches Material mit hoher Permeabilität und geringer Koerzitivkraft (weichmagnetisches Material) und ein magnetisches Material mit geringer Permeabilität und hoher Koerzitivkraft (halbhartoder hartmagnetisches Material). Die weichmagnetischen Bestandteile werden bei Anlegen eines magnetischen Wechselfeldes zur Abgabe eines charakteristischen Signals angeregt. Dieses charakteristische Signal kann unterdrückt werden, wenn sich das halbhart- oder hartmagnetische Material nach Anlegen eines entsprechend hohen Magnetfeldes in einem remanenten Magnetisierungszustand befindet.

In der Regel besitzen die weichmagnetischen Bestandteile der oben beschriebenen Sicherungselemente zumindest eine magnetische Vorzugsachse.

Sicherungselemente der zuvor beschriebenen Art werden vorzugsweise im Bereich der elektronischen Artikelsicherung in Kaufhäusern und Lagern eingesetzt.

Eine besonders vorteilhafte Ausgestaltung eines Sicherungselementes ist aus der EP 0 295 028 B1 bekannt geworden. In dieser Patentschrift sind die sog. Dünnfilm-Sicherungselemente beschrieben. Diese bestehen aus einer dünnen, vorzugsweise im µm-Bereich liegenden Schicht aus weichmagnetischem Material. Die Schicht wird z.B. mittels eines physikalischen Abscheideverfahrens unter Vakuumbedingungen auf ein Trägersubstrat aufgebracht.

Dünnfilm-Sicherungselemente zeigen einen anisotropen Aufbau. Anisotrop bedeutet, daß die weichmagnetische Schicht, aus der die Dünnfilm-Sicherungselemente gebildet sind, eine Vorzugsachse besitzt. Der anisotrope Aufbau macht sich in der Praxis dadurch bemerkbar, daß das von dem Dünnfilm-Sicherungselemente als Antwort auf ein Abfragefeld remittierte charakteristische Signal maximal ist, wenn Abfragefeld und Vorzugsachse parallel zueinander ausgerichtet sind; das Signal verschwindet hingegen, wenn Vorzugsachse und Abfragefeld senkrecht zueinander stehen.

Ein analoges Verhalten zeigen auch die sog. Streifenelemente, die aus einem streifenförmigen, weichmagnetischen Material bestehen. Auch hier ist das charakteristische Signal maximal, wenn Abfragefeld und Streifen parallel zueinander ausgerichtet sind, und verschwindet bei senkrechter Ausrichtung. Übrigens kann das Streifenelement auch aus einem gezogenen Draht bestehen. Ein solches Streifenelement wird beispielsweise in der DE 197 53 500 A1 vorgeschlagen.

Zur Detektierung von Sicherungselementen in der Abfragezone sind eine Vielzahl unterschiedlicher Verfahren bekannt geworden. Als Beispiel soll die in der EP 123 586 B vorgeschlagene Detektionsvorrichtung genannt sein.

Aus der WO-A-98/10386, auf welcher der Oberbegriff des unabhängigen Anspruchs 1 beruht, ist ein Sicherungselement bekannt, das mit einer transparenten Schutzschicht versehen ist.

Sicherungselemente der erwähnten Art werden zur Zeit meistens als Bestandteil von Preis- oder Barcodeschildern an den zu sichernden Waren befestigt. Diese Art der Anbringung der Sicherungselemente an den Waren weist jedoch einige Nachteile auf:
Die oft manuell durchgeführte Auszeichnung der Waren mit Sicherungselementen oder Preis- oder Barcodeschildem, die Sicherungselemente enthalten, verursacht hohe Kosten. Darüber hinaus besteht für den kundigen Ladendieb die Möglichkeit, die Sicherungselemente an den Waren zu erkennen und zu entfernen oder auf andere Weise unschädlich zu machen.

Aus diesen Gründen werden Waren in zunehmendem Maße schon während ihrer Produktion mit Sicherungselementen versehen. Diese Vorgehensweise wird im Fachjargon "Quellensicherung" beziehungsweise "Sourceprotection" genannt. In diesem Zusammenhang wird empfohlen, Sicherungselemente auch im Inneren der produzierten Waren anzubringen, so daß sie für den Ladendieb unsichtbar und nahezu unerreichbar bleiben.

In der modernen Produktionstechnik gewinnen Spritz- und Gußverfahren zunehmend an Bedeutung. Bei der Herstellung von Spritz- oder Gußteilen erscheint es vorteilhaft, die Sicherungselemente zusammen mit dem Spritz- oder Gußmaterial in die Spritz- oder Gußformen einzuführen. Allerdings werden die in Frage kommenden Guß- oder Spritzteile in der Regel bei hohen Temperaturen gegossen oder gespritzt. Diese hohen Temperaturen können jedoch zu einer Schädigung der oben beschriebenen Sicherungselemente führen. So können die hartmagnetischen von den weichmagnetischen Bestandteilen gelöst werden. Natürlich kann auch die Verwendung bestimmter Chemikalien in der Guß- oder Spritzmasse (beispielsweise die Verwendung von Inhibitoren und Aktivatoren bei der Polymerisation von Kunststoffen) zu einer Ablösung der unterschiedlichen Bestandteile des Sicherungselements voneinander führen.

Als Folge dieser Ablöseprozesse vergrößert sich der Abstand zwischen den weichund hartmagnetischen Bestandteilen in der noch weichen Spritz- oder Gußmasse. Legt man nun das zur Deaktivierung der Sicherungselemente notwendige Magnetfeld an, so werden die hartmagnetischen Bestandteile wie vorgesehen magnetisiert. Allerdings ist das hervorgerufene Dauermagnetfeld der hartmagnetischen Bestandteile aufgrund des entstandenen räumlichen Abstandes zwischen den vergossenen weich- und hartmagnetischen Bestandteilen des Sicherungselementes zu groß, um weiterhin eine zuverlässige Unterdrückung der Aussendung des charakteristischen Signals zu unterbinden.

Darüber hinaus kann es durch die in Folge der dargestellten Ablöseprozesse lose in der Spritzgußmasse vorhandenen kleineren Bestandteile des Sicherheitselement beispielsweise durch eine Verstopfung der Spritzdüsen zu einer Beeinträchtigung des Fertigungsprozesses kommen.

Dieses Problem tritt auch dann auf, wenn die oft vor ihrer Vereinzelung in Form von Endlosbändern vorliegenden Sicherungselemente mit einer dünnen, vorzugsweise flexiblen Kunstoffschicht ummantelt werden. Sicherungselemente mit einer Plastikumantellung sind bereits bekannt geworden und werden u.a. zur elektronischen Artikelsicherung von in Samentüten abgepacktem Samen verwendet. In diesem Zusammenhang werden die Sicherungselemente mit Samen in die Samentüten eingefüllt. Die WO 98/41382 schlägt sogar ein Verfahren vor, mit dem einzelne Sicherungsstriefen auch an ihren Enden mit einer Kunststoffschicht ummantelt werden, so daß das gesamte Sicherungselement von Kunststoff umgeben ist.

Die Ummantelung der Sicherungselemente wird in erster Linie vorgenommen, um die Metallteile des Sicherungselementes vor Oxidation und die geschützten Waren vor einer Verschmutzung durch Metall und Metalloxid zu schützen. Auch bei der Herstellung dieser ummantelten Sicherungselemente treten dieselben Probleme auf wie bei der Herstellung von Guß- oder Spritzteilen. Insbesondere bei der Anwendung von Extrusionsverfahren zur Ummantelung der Sicherungselemente kommt es oft zur Verstopfung der Extrusionsdüsen durch abgelöste Bestandteile der Sicherungselemente.

Aufgabe der vorliegenden Erfindung ist es daher, Sicherungselemente der eingangs beschriebenen Art vorzuschlagen, die gegen eine Ablösung der weichmagnetischen von den hartmagnetischen Bestandteilen geschützt sind.

Die Aufgabe wird von Sicherungselementen gelöst, bei denen die Schutzschicht eine Pulverlackschicht ist, die verhindert, daß sick bei hohen Temperaturen die hartmagnetischen Bestandteile und die weichmagnetischen Bestandteile von einander lösen.

Dabei ist es vorteilhaft, wenn die weichmagnetischen Bestandteile der Sicherungselemente als Folie vorliegen oder als Streifen ausgeführt sind.

Als besonders vorteilhaft hat sich die Verwendung von Pulverlacken erwiesen, die Metallpulver, beispielsweise Stahlpulver, enthalten.

Wie zu Beginn der Beschreibung erwähnt, bieten Guß- oder Spritzteile, die ummantelte Sicherungselemente enthalten, große Vorteile bei der Diebstahlsicherung von Waren, da die Sicherungselemente direkt in die Guß- oder Spritzmasse eingebracht werden können, so daß das Sicherungselement für einen Ladendieb weder sichtbar noch erreichbar ist.

Die Erfindung wird anhand von Zeichnungen näher erläutert. Es zeigen:
- Fig. 1a:: einen Längsschnitt entlang der Linie A-A durch ein deaktivierbares, folienförmiges Sicherungselement, dessen weichmagnetische Bestandteile als Folie ausgeführt sind.
- Fig. 1 b:: eine Seitenansicht desselben Sicherungselements,
- Fig. 1 c:: eine Draufsicht auf ein solches Sicherungselement,
- Fig. 2a:: eine Seitenansicht eines deaktivierbaren, streifenförmigen Sicherungselements, dessen weichmagnetische Bestandteile streifenförmig ausgeführt sind,
- Fig. 2b:: eine Draufsicht auf dasselbe Sicherungselement,
- Fig. 3:: einen Längsschnitt entlang der Linie B-B durch ein Sicherungselement, wie es in Figur 2a und 2b gezeigt wird, wobei das Sicherungselement jetzt eine Ummantelung aufweist.

Figur 1a zeigt einen Längsschnitt entlang der Linie A-A durch ein deaktivierbares, folienförmiges Sicherungselement 1, das eine dünne weichmagnetische Folie 3 aufweist. Auf dieser Folie ist ein ebenfalls als Folie vorliegendes hartmagnetisches Material wie beispielsweise Nickel aufgebracht. Diese hartmagnetische Folie 2 weist in vertikaler Richtung Durchlassungen beziehungsweise Löcher 4 auf, ist also perforiert. Figur 1b zeigt dasselbe Sicherungselement 1 in der Seitenansicht. Figur 1c zeigt das in den beiden vorhergehenden Figuren dargestellte folienförmige Sicherungselement in der Draufsicht auf die perforierte hartmagnetische Folie. Bei allen Darstellungen der hartmagnetischen Folie ist darauf hinzuweisen, daß die Löcher oder Durchlassungen aus Gründen der Übersichtlichkeit im Verhältnis zum Sicherungselement zu groß dargestellt wurden. In der Regel haben die Durchlassungen einen Durchmesser von 1 bis 2 Millimetern, während das Sicherungselement durchaus eine Fläche von mehreren Quadratcentimetem aufweisen kann.

Figur 2a zeigt eine Seitenansicht eines deaktivierbaren streifenförmigen Sicherungselementes 5. Dieses Sicherungselement setzt sich aus einem weichmagnetischen Streifen 6 und hartmagnetischen Abschnitten 7 zusammen.

Figur 2b zeigt dasselbe Sicherungselement in der Draufsicht.

Figur 3 zeigt einen Längsschnitt entlang der Linie B-B durch ein streifenförmiges Sicherungselement 5, wie es in den Figuren 2a und 2b gezeigt wird. Das in Figur 3 gezeigte Sicherungselement weist jedoch eine Ummantelung aus Pulverlack 8 auf.

### Bezugszeichenliste

- 1: deaktivierbares folienförmiges Sicherungselement
- 2: hartmagnetische Folie
- 3: weichmagnetische Folie
- 4: Durchlassungen beziehungsweise Löcher in der hartmagnetsichen Folie
- 5: deaktivierbares streifenförmiges Sicherungselement
- 6: weichmagnetischer Streifen
- 7: hartmagnetische Abschnitte
- 8: Ummantelung aus Pulverlack
- A-A: Schnittline
- B-B: Schnittlinie

## Patentansprüche

1. Deaktivierbares Sicherungselement für die Artikelsicherung, das weichmagnetische und hartmagnetische Bestandteile aufweist, wobei die weichmagnetischen Bestandteile bei Anlegen eines magnetischen Wechselfeldes zur Abgabe eines charakteristischen Signals angeregt werden, während die hartmagnoticchon Bestandteile an den weichmagnetischen Bestandteilen angeordnet sind, so daß die hartmagnetischen Bestandteile im magnetisierten Zustand die Aussendung des charakteristischen Signals des Sicherungselements unterbinden, und wobei das Sicherungselement zumindest teilweise von einer Schutzschicht ummantelt ist, **dadurch gekennzeichnet, daß** die Schutzschicht eine Pulverlackschicht (8) ist, die verhindert, daß sich bei hohen Temperaturen die hartmagnetischen Bestandteile (2; 7) und die weichmagnetischen Bestandteile (3; 6) von einander lösen.

2. Deaktivierbares Sicherungselement nach Anspruch 1, **dadurch gekennzeichnet, daß** die weichmagnetischen Bestandteile (3; 6) zumindest eine magnetische Vorzugsachse aufweisen,

3. Deaktivierbares Sicherungselement nach Anspruch 2, **dadurch gekennzeichnet, daß** die weichmagnetischen Bestandteile (6) des Sicherungselements (5) eine Streifenform aufweisen.

4. Deaktivierbares Sicherungselement nach Anspruch 2, **dadurch gekennzeichnet, daß** die weichmagnetischen Bestandteile (3) des Sicherungselements (1) als dünne Folie vorliegen.

5. Deaktivierbares Sicherungselement nach einem der Ansprüche 1 bis 4, **dadurch gekennzeichnet, daß** in dem Pulverlack (8) Metallpulver, beispielsweise Stahlpulver enthalten ist.

6. Deaktivierbares Sicherungselement nach einem der Ansprüche 1 bis 5, **dadurch gekennzeichnet, daß** es wenigstens teilweise mit einer Kunststoffschicht ummantelt ist.

7. Guß- oder Spritzteile, **dadurch gekennzeichnet, daß** sie mindestens ein Sicherungselement (1; 5) nach einem der Ansprüche 1 bis 5 enthalten.

## Claims

1. A deactivatable security element for the protection of articles, which includes soft magnetic and hard magnetic components, with the soft magnetic components being excited into emitting a characteristic signal on application of an alternating magnetic field, while the hard magnetic components are arranged on the soft magnetic components so that the hard magnetic components, in magnetized condition, suppress the emission of the characteristic signal of the security element, and with the security element being at least partially coated with a protective coating, **characterized in that** the protective coating is a powder lacquer coating (8) which prevents the hard magnetic components (2; 7) from separating from the soft magnetic components (3; 6) under high temperatures.

2. The deactivatable security element as claimed in claim 1, **characterized in that** the soft magnetic components (3; 6) have at least one preferred magnetic axis.

3. The deactivatable security element as claimed in claim 2, **characterized in that** the soft magnetic components (6) of the security element (5) have a strip-shaped configuration.

4. The deactivatable security element as claimed in claim 2, **characterized in that** the soft magnetic components (3) of the security element (1 ) are in the form of a thin foil.

5. The deactivatable security element as claimed in any one of the claims 1 to 4, **characterized in that** the powder lacquer (8) contains metal powder, for example, steel powder.

6. The deactivatable security element as claimed in any one of the claims 1 to 5, **characterized in that** it is coated with a plastic coating at least partially.

7. Castings or injection moldings, **characterized in that** they contain at least one security element (1; 5) according to any one of the claims 1 to 5.

## Revendications

1. Elément de sécurité désactivable pour la protection de marchandises qui comporte des composants magnétiques doux et magnétiques durs, moyennant quoi les composants magnétiques doux sont stimulés lors de l'établissement d'un champ alternatif magnétique en vue de l'émission d'un signal caractéristique, tandis que les composants magnétiques durs sont disposés sur les composants magnétiques doux de telle sorte que les composants magnétiques durs à l'état magnétisé bloquent l'émission du signal caractéristique de l'élément de sécurité, et moyennant quoi l'élément de sécurité est entouré au moins partiellement d'une couche de protection, **caractérisé. en ce que** la couche de protection est une couche de peinture pulvérulente (8) qui empêche que les composants magnétiques durs (2 ; 7) et les composants magnétiques doux (3 ; 6) se détachent les uns des autres à haute température.

2. Elément de sécurité désactivable selon la revendication 1, **caractérisé en ce que** les composants magnétiques doux (3 ; 6) comportent au moins un axe préférentiel magnétique.

3. Elément de sécurité désactivable selon la revendication 2, **caractérisé en ce que** les composants magnétiques doux (6) de l'élément de sécurité (5) comportent une forme de bande.

4. Elément de sécurité désactivable selon la revendication 2, **caractérisé en ce que** les composants magnétiques doux (3) de l'élément de sécurité (1) se présentent sous la forme d'une feuille mince.

5. Elément de sécurité désactivable selon l'une quelconque des revendications 1 à 4, **caractérisé en ce que** la peinture pulvérulente (8) contient de la poudre de métal, par exemple de la poudre d'acier.

6. Elément de sécurité désactivable selon l'une quelconque des revendications 1 à 5, **caractérisé en ce qu'**il est entouré au moins partiellement d'une couche de résine.

7. Pièces moulées ou pièces injectées **caractérisées en ce qu'**elles contiennent au moins un élément de sécurité (1 ; 5) selon l'une quelconque des revendications 1 à 5.
